# EUROPÄISCHE PATENTSCHRIFT

(11) **EP 2 779 327 B1**
(45) Veröffentlichungstag und Bekanntmachung des Hinweises auf die Patenterteilung: **14.09.2016**
(21) Anmeldenummer: 13159420.2
(22) Anmeldetag: 15.03.2013
(51) Int. Cl.: H01R 43/052, H01R 43/28

(54) **Kabeldrehzange und Verfahren für Zuführung eines elektrischen Leiters**
Cable rotating pincer and method of guiding an electrical conductor
Pince rotative pour câble et méthode de guidage d'un conducteur électrique

(43) Veröffentlichungstag der Anmeldung: 17.09.2014
(73) Patentinhaber: STOCKO Contact GmbH & Co. KG, 42327 Wuppertal (DE)
(72) Erfinder: Servais, Guy, 4960 Malmedy (BE); Loffet, André, 4960 Malmedy (BE); Gennen, Werner, 4784 St. Vith (BE)
(74) Vertreter: Jostarndt Patentanwalts-AG

(56) Entgegenhaltungen:
- DE-A1- 19 516 490

## Beschreibung

Die Erfindung betrifft eine Kabelzange für einen Kabelansetzautomaten. Weiterhin betrifft die Erfindung einen Ansetzautomaten mit einer erfindungsgemäßen Kabelzange und ein Verfahren zum Verdrahten von beweglichen elektrischen Bauteilen.

Kabelansetzautomaten arbeiten überwiegend nach dem Prinzip, zunächst ein Kabel auf Länge vorzubereiten, um dann mittels Zangen durch den Ansetzautomaten zu takten. In den Kontaktierstationen werden die Leitungen dann mit einem beweglichen elektrischen Bauteil, beispielsweise einem Stecker, konfektioniert. Dabei können auch mehrere Kabel einseitig mit einem Stecker oder beidseitig mit einem oder zwei Steckern konfektioniert werden, so dass ein Kabelbaum entsteht. Solche Kabelbäume finden beispielsweise in der Automobilindustrie, der Elektroindustrie und im Maschinenbau eine breite Verwendung für die Herstellung beispielsweise von Autos, elektrischen Haushaltsgeräten, elektrischen Büromaschinen oder elektrischer beziehungsweise elektronischer Steuerung von Maschinen.

Aus dem deutschen Patent DE 10 2007 018 555 B4 ist eine Kabelbearbeitungseinrichtung mit Konfektionierstationen zur Konfektionierung eines Kabels mit einem Maschinenständer bekannt, der zumindest einen Schwenkarm mit einer Kabelzuführung trägt und der es gestattet, das Kabel aufeinanderfolgend zumindest zwei Konfektionierstationen zuzuführen, die dem Maschinenständer seitlich benachbart zugeordnet sind, wobei jedem Schwenkarm zumindest zwei Maschinengruppen zugeordnet sind und wobei von jedem Schwenkarm alternativ nur die Konfektionierstationen der einen oder der anderen Maschinengruppe beschickbar sind.

Aus der DE 38 22 146 C2 ist eine Kabelkonfektionier- und Übergabeeinheit zum Konfektionieren, Kontaktieren, Speichern und Übergeben von Kabeln an ein Verlegewerkzeug bekannt, bei dem mindestens zwei Aufnahmevorrichtungen auf einer nur linear bewegbaren Verfahreinheit angeordnet und die Konfektionierstationen jeweils nur einmal vorhanden sind.

Aus der deutschen Offenlegungsschrift DE 195 16 490 A1 ist ein Verfahren zur insbesondere rechnergesteuerten Konfektionierung von Bandkabelabschnitten mit der Vorbereitung und Ablängung der Kabelabschnitte für deren beidseitige Ausstattung mit Steckern beschrieben, bei dem unter Verwendung von bekannten Vorrichtungen zum Vorbereiten der Kabelabschnitte vorgeschlagen wird, die abgelängten Kabelabschnitte hinter der Ablängstation durch einen Manipulator einzeln nacheinander zu erfassen, die Enden des Kabels zu den Auflagen eines oder zweier Stanzgeräte auszurichten, nacheinander oder gleichzeitig in die Aufnahmerillen der in die Auflagen eingelegten Stecker einzuführen und durch Betätigung der Stanze(n) zu verbinden.

Der Nachteil der Vorrichtungen und zugehörigen Verfahren ist eine aufwändige Konstruktion der Vorrichtungen. Die Leitungen können in den Zangen verrutschen oder ein Nullschnitt nach der Übergabe erforderlich sein, um reproduzierbare Kabellängen zu erhalten. Darüber hinaus sind die erzielbaren Taktzeiten solcher Konstruktionen durch die Massenbewegungen der Zangen relativ hoch. Wegen der Massenträgheit der bewegten Massen verlangen die Vorrichtungen einen stabilen Aufbau.

Aufgabe der Erfindung ist es, eine Vorrichtung anzugeben, mit der ein elektrischer Leiter kostengünstig und schneller einem beweglichen elektrischen Bauteil zugeführt und mit diesem kontaktiert werden kann, als dies mit den bekannten Vorrichtungen möglich ist. Ebenfalls sollte die Möglichkeit gegeben sein, einseitig angeschlagene Leitungen zu kontaktieren, sowie optional die Möglichkeit bestehen, ein Leitungsende abzuisolieren und einer Crimppresse zuzuführen.

Erfindungsgemäß wird diese Aufgabe durch eine Kabeldrehzange mit den Merkmalen des unabhängigen Anspruches 1 gelöst. Vorteilhafte Weiterbildungen der Kabeldrehzange ergeben sich aus den Unteransprüchen 4.

Eine weitere Aufgabe der Erfindung liegt in der Angabe eines Ansetzautomaten, der Kabel auf Länge vorbereitet und mit einem Stecker konfektioniert, wobei der Prozess kostengünstiger und schneller als mit den im Stand der Technik bekannten Ansetzautomaten realisiert werden soll.

Diese Aufgabe wird durch einen Ansetzautomaten nach Anspruch gelöst. Vorteilhafte Ausführungsformen des Ansetzautomaten ergeben sich aus den Unteransprüchen 6-8.

Weiterhin ist es eine Aufgabe der Erfindung, ein Verfahren für die kostengünstige und schnelle Zuführung und Kontaktierung eines elektrischen Leiters zu beziehungsweise mit einem beweglichen elektrischen Bauteil anzugeben.

Diese Aufgabe wird durch ein Verfahren nach Anspruch 9 gelöst. Vorteilhafte Ausführungsformen des Verfahrens ergeben sich aus den Unteransprüchen 10-12.

Erfindungsgemäß weist die Kabeldrehzange zum Takten eines elektrischen Leiters durch einen Ansetzautomaten eine um ca. 180° um eine Achse im Wesentlichen senkrecht zur Zuführungsrichtung des elektrischen Leiters (300) drehbar gelagerte Kabeldrehzange auf, die an ihren beiden in Zuführungsrichtung des elektrischen Leiters gesehenen Enden jeweils eine Kabelzange aufweist. Der elektrische Leiter wird in dem Ansetzautomaten der Kabeldrehzange zugeführt. Der Ansetzautomat weist eine Positionierungseinrichtung für ein bewegliches elektrisches Bauteil und eine Kabelschneidstation auf, wobei die Kabeldrehzange in Zuführungsrichtung des elektrischen Leiters gesehen zwischen der Positionierungseinrichtung und der Kabelschneidstation angeordnet ist. Durch die Drehung um ca. 180° der Kabeldrehzange können die beiden Enden des abgelängten elektrischen Leiters in ein in der Positionierungseinrichtung positioniertes bewegliches elektrisches Bauteil eingeführt und in diesem kontaktiert werden, ohne dass eine Übergabe des elektrischen Leiters in eine andere Transportvorrichtung oder Kontaktiervorrichtung erforderlich ist. Dadurch kann der elektrische Leiter nicht verrutschen und es ist kein Nullschnitt erforderlich. Die Kabeldrehzange kann sehr schnell bewegt werden, da keine großen Massen translatorisch bewegt werden. Der Konfektionierprozess ist mit der erfindungsgemäßen Kabeldrehzange deutlich kostengünstiger durchführbar, als dies mit den bisher bekannten Vorrichtungen möglich war.

Die beiden Kabelzangen an den beiden Enden der Kabeldrehzange sind im Wesentlichen identisch ausgeführt, so dass die Kabeldrehzange nach der Abarbeitung eines Prozesses nicht leer wieder in die Anfangsstellung zurückdrehen muss, sondern unabhängig von der gerade vorliegenden Stellung der Kabeldrehzange von neuem beginnen kann.

Jede der beiden Kabelzangen weist eine Kabelführungszange, eine Kabelklemmbacke und eine Kabelablenkrolle auf. Die Kabeldrehzange selbst weist ein Drehmodul auf, mit dessen Hilfe die Kabeldrehzange um mindestens 180° um die eigene Achse drehbar ist. Durch die Verwendung eines solchen Drehmoduls kann die Drehbewegung sehr schnell ausgeführt werden.

In einer vorteilhaften Ausführungsform weist die Kabeldrehzange ein Füllstück auf, das zwischen den Kabelzangen angeordnet ist und einen öffnenbaren Führungskanal aufweist. Bei geschlossenem Führungskanal ergibt sich damit eine Führung von der Kabelführungsschnute bis zu dem in der Positionierungseinrichtung positionierten beweglichen elektrischen Bauteil, so dass ein elektrischer Leiter durch diesen Führungskanal geführt werden kann, ohne dass er ausknicken kann. Dadurch, dass sich der Führungskanal öffnen lässt, kann auch ein elektrischer Leiter konfektioniert werden, der länger als das Füllstück ist.

Ein erfindungsgemäßer Ansetzautomat zeichnet sich dadurch aus, dass er eine erfindungsgemäße Kabeldrehzange aufweist.

In einer vorteilhaften Ausführungsform weist der Ansetzautomat weiterhin eine Kabelführungsschnute, eine Drehmodulbefestigung, eine Positionierungseinrichtung für ein bewegliches elektrisches Bauteil sowie einen in zu der Zuführungsrichtung des elektrischen Leiters gesehenen im Wesentlichen vertikalen Richtung zwischen einer oberen und einer unteren Position bewegbaren Kontaktierungsstempel auf. In einem solchen Ansetzautomaten wird der elektrische Leiter durch die Kabelführungsschnute der Kabeldrehzange zugeführt und mit der Kabeldrehzange mit einem oder mehreren in der Positionierungseinrichtung positionierten beweglichen elektrischen Bauteilen, beispielsweise einem Stecker, zugeführt. Mit dem Kontaktierungsstempel wird die Kontaktierung des elektrischen Leiters in dem beweglichen elektrischen Bauteil fixiert. Dazu kann der Kontaktierungsstempel in zu der Zuführungsrichtung des elektrischen Leiters gesehenen im Wesentlichen vertikalen Richtung auf und ab bewegt werden. Die Kabeldrehzange selbst kann über ein Drehmodul um die eigene Achse rotiert werden, wobei das Drehmodul über einer Drehmodulbefestigung mit dem Ansetzautomaten verbunden ist.

Es hat sich weiterhin als vorteilhaft herausgestellt, wenn der Ansetzautomat über ein in zu der Zuführungsrichtung des elektrischen Leiters gesehenen im Wesentlichen vertikalen Richtung zwischen einer oberen und einer unteren Position bewegbares Abbiegeblech aufweist. Nach dem Nachschieben des elektrischen Leiters und dem Öffnen des Führungskanals wird durch das Verfahren des Abbiegeblechs in die untere Position sichergestellt, dass der elektrische Leiter aus dem Führungskanal heraus gefallen ist und bei der anschließenden Drehung der Kabeldrehzange nicht abreißt.

Weiterhin weist der Ansetzautomat vorteilhafterweise eine Kabelschneidstation auf, in der der elektrische Leiter während des Prozesses auf Länge abgeschnitten werden kann.

Das erfindungsgemäße Verfahren für Zuführung eines elektrischen Leiters zu einem in einer Positioniereinrichtung positionierten beweglichen elektrischen Bauteil mittels des Ansetzautomaten lässt sich in folgende Steps unterteilen:

Während des ersten Steps wird zunächst sichergestellt, dass sich der Kontaktierungsstempel und das Abbiegeblech in der oberen Position befinden. Dies kann beispielsweise durch die Aktivierung der Verfahrbewegung und/oder eine Abfrage über einen Tastschalter oder einen induktiven Näherungsschalter geschehen. Anschließend wird die Kabelführungszange, die sich an dem positionierungseinrichtungsseitigen Ende der Kabeldrehzange befindet, bis gegen das in der Positionierungseinrichtung positionierte bewegliche elektrische Bauteil, beispielsweise einen Stecker, verfahren. Danach wird die Kabelklemmbacke, die sich an dem positionierungseinrichtungsseitigen Ende der Kabeldrehzange befindet, bis gegen die Kabelführungszange, die sich an dem positionierungseinrichtungsseitigen Ende der Kabeldrehzange befindet, verfahren; und die Kabelführungsschnute bis gegen die Kabelführungszange, die sich an dem kabelschneidstationsseitigen Ende der Kabeldrehzange (200) befindet, gefahren. Der Führungskanal des Füllstücks wird geschlossen der elektrische Leiter bis in eine Endposition in dem in der Positionierungseinrichtung positionierten beweglichen elektrischen Bauteil vorgeschoben. Ein Ende des elektrischen Leiters befindet sich nun in dem vorgesehenen Kontaktraum des beweglichen elektrischen Bauteils und ist bereit, hier fixiert zu werden.

Im zweiten Step wird der Kontaktierungsstempels entgegen der y-Richtung, das heißt zu dem elektrischen Leiter hin, bis in eine Endposition bewegt, wobei der elektrische Kontakt zwischen dem elektrischen Leiter und dem beweglichen elektrischen Bauteil hergestellt und fixiert wird. Dies kann beispielsweise über die im Stand der Technik bekannte Schneidklemmtechnik durchgeführt werden. Eine andere Möglichkeit besteht darin, dass der Ansetzautomat beispielsweise hinter der Kabelschneidstation eine Abisolierstation aufweist, in der ein Ende des elektrischen Leiters abisoliert wird. Für die Fixierung des elektrischen Leiters in dem Kontakt des beweglichen elektrischen Bauteils kann beispielsweise eine metallische Klemme durch den Druck des Kontaktierungstempels um das Ende des elektrischen Leiters zusammengebogen werden. Zum Ende des zweiten Steps liegt damit eine fixierte elektrische Verbindung zwischen einem Ende des elektrischen Leiters und dem beweglichen elektrischen Bauteil vor.

In Step drei erfolgt das Zurückfahren des Kontaktierungsstempels in y-Richtung; die Kabelführungsschnute fährt zurück bis in eine mittlere Position und die Kabelführungszange, die sich an dem positionierungseinrichtungsseitigen Ende der Kabeldrehzange befindet, öffnet. Die kabelschneidstationsseitige Kabelablenkrolle verfährt entgegen der y-Richtung und der Führungskanal des Füllstücks öffnet sich, so dass der nun nachgeschobene restliche elektrische Leiter nach unten entgegen der y-Richtung ausweichen kann. Dabei wird so viel elektrischer Leiter nachgeschoben, bis eine definierte Länge des elektrischen Leiters die Kabelführungsschnute passiert hat. Das Abbiegeblech verfährt entgegen der y-Richtung bis in eine Endstellung, womit sichergestellt ist, dass sich der elektrische Leiter aus dem Führungskanal und der positionierungseinheitsseitigen Kabelführungszange gelöst hat. Die Kabeldrehzange selbst verfährt in Richtung der Kabelschneidstation bis zu ihrer kabelschneidstationsseitigen Endposition.

Step vier beinhaltet das Verfahren des Abbiegeblechs in y-Richtung bis in eine Endstellung, das Schließen der kabelschneidstationsseitigen Kabelklemmbacke, das Verfahren der kabelschneidstationsseitigen Kabelablenkrolle in y-Richtung und das anschließende Verfahren der Kabelführungsschnute entgegen der x-Richtung in eine Endposition.

In Step fünf wird der elektrische Leiter in der Kabelschneidstation auf Länge abgeschnitten. Anschließend fährt die positioniereinrichtungsseitige Kabelführungszange zurück in Richtung der Drehachse der Kabeldrehzange. Nun ist das Drehen der Kabeldrehzange um ca. 180° um die Drehachse möglich. Die Kabeldrehzange dreht um ca. 180° um die Drehachse und nimmt dabei den elektrischen Leiter, der in der vor der Drehung kabelschneidstationsseitigen Kabelführungszange und Kabelklemmbacke gehalten ist, mit. Durch die Drehung wird aus der kabelschneidstationsseitigen Kabelzange die positionierungseinrichtungsseitige Kabelzange und umgekehrt.

Nun kann in Step sechs die Positionierungseinheit horizontal in einer im Wesentlichen senkrechten Richtung zu der Zuführungsrichtung des elektrischen Leiters verfahren, wodurch beispielsweise ein weiteres bewegliches elektrisches Bauteil vor die positionierungseinrichtungsseitige Kabelzange verfahren wird. Das zweite Ende des abgeschnittenen elektrischen Leiters, dessen erstes Ende bereits in einem ersten beweglichen elektrischen Bauteil kontaktiert und fixiert ist, kann so in einem zweiten beweglichen elektrischen Bauteil kontaktiert und fixiert werden. Auf diese Art kann beispielsweise ein Kabel einer bestimmten Länge mit Steckern an seinen beiden Enden vollautomatisch konfektioniert werden. Dazu fährt nun die positionierungseinrichtungsseitige Kabelführungszange in x-Richtung bis gegen das in der Positionierungseinrichtung positionierte, beispielsweise zweite bewegliche elektrische Bauteil.

Im nun folgenden Step 7 fährt zunächst die positionierungseinrichtungsseitige Klemmbacke mit dem in dieser Klemmbacke geklemmten elektrischen Leiter in das in der Positionierungseinrichtung positionierte, beispielsweise zweite bewegliche elektrische Bauteil ein. Durch das erneute Verfahren des Kontaktierungsstempels entgegen der y-Richtung bis in eine Endposition wird der elektrische Kontakt zwischen dem elektrischen Leiter und dem beweglichen elektrischen Bauteil hergestellt und fixiert. Analog zu Step zwei wird dazu beispielsweise die Schneidklemmtechnik angewendet oder eine metallische Klemme durch den Druck des Kontaktierungstempels um das abisolierte Ende des elektrischen Leiters zusammengebogen. Zum Ende des siebten Steps liegt damit eine fixierte elektrische Verbindung zwischen beiden Enden des elektrischen Leiters und einem oder zwei beweglichen elektrischen Bauteil oder Bauteilen vor.

Im letzten Step acht öffnet die positionierungseinrichtungsseitige Kabelführungszange und die positionierungseinrichtungsseitige Klemmbacke, die positionierungseinrichtungsseitige Kabelführungszange und die positionierungseinrichtungsseitige Klemmbacke fahren entgegen der x-Richtung zurück, das Abbiegeblech fährt erneut entgegen der y-Richtung bis in eine Endstellung und der Kontaktierungsstempels fährt in y-Richtung zurück in seine Endstellung. Der elektrische Leiter ist damit von der Kabeldrehzange gelöst und mit dem oder den beweglichen elektrischen Bauelementen verbunden. Das bewegliche elektrische Bauelement oder die beweglichen elektrischen Bauelemente befinden sich noch in der Positionierungseinheit und können in einem neuen Zyklus von Step eins bis Step acht mit einem weiteren elektrischen Leiter konfektioniert werden oder beispielsweise durch eine weitere horizontale Verfahrbewegung in einer im Wesentlichen senkrechten Richtung zur Zuführungsrichtung des elektrischen Leiters die Ansetzvorrichtung verlassen. Anschließend können durch Wiederholung der Steps eins bis acht weitere Kabel oder Kabelbäume konfektioniert werden.

In einer vorteilhaften Ausführungsform des erfindungsgemäßen Verfahrens erfolgt das Zurückfahren des Kontaktierungsstempels in y-Richtung und das Verfahren der Kabelführungsschnute bis in eine mittlere Position innerhalb des Steps drei gleichzeitig. Auf diese Weise kann die Zykluszeit verkürzt werden.

In einer weiteren vorteilhaften Ausführungsform des erfindungsgemäßen Verfahrens erfolgt das Verfahren der kabelschneidstationsseitigen Kabelablenkrolle in y-Richtung und das Verfahren der Kabelführungsschnute entgegen der x-Richtung in eine Endposition innerhalb des Steps vier gleichzeitig, wodurch weitere Zykluszeit eingespart werden kann.

Nochmals kann Zykluszeit eingespart werden, indem innerhalb des Steps fünf das Zurückfahren der Kabelführungszange in Richtung der Drehachse und das Drehen der Kabeldrehzange mit dem elektrischen Leiter um ca. 180° um die Drehachse gleichzeitig durchgeführt wird.

Mit der erfindungsgemäßen Vorrichtung lassen sich auch einseitig angeschlagene Leitungen kontaktieren. Ebenso ist es beispielsweise möglich, ein Leitungsende ab zu isolieren und einer Crimppresse zuzuführen. Dazu weist der Ansetzautomat eine Abisolierstation auf, die beispielsweise hinter der Kabelschneidstation installiert ist. Ist der Ansetzautomat mit einer solchen Station ausgestattet, können auch bewegliche elektrische Bauteile, wie beispielsweise Stecker, kontaktiert werden, die nicht über Schneidkontakte verfügen. Statt oder zusätzlich zu der Positionierungseinheit weist der Ansatzautomat in diesem Falle eine Crimppresse auf.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: eine erfindungsgemäße Kabeldrehzange in perspektivischer Ansicht
- Fig. 2: eine erfindungsgemäße Kabeldrehzange in einer anderen perspektivischen Ansicht
- Fig. 3: Prinzipdarstellung eines erfindungsgemäßen Ansetzautomaten in der Stellung nach Step eins
- Fig. 4: Prinzipdarstellung eines erfindungsgemäßen Ansetzautomaten in der Stellung nach Step zwei
- Fig. 5: Prinzipdarstellung eines erfindungsgemäßen Ansetzautomaten in der Stellung nach Step drei
- Fig. 6: Prinzipdarstellung eines erfindungsgemäßen Ansetzautomaten in der Stellung nach Step vier
- Fig. 7: Prinzipdarstellung eines erfindungsgemäßen Ansetzautomaten in der Stellung nach Step fünf
- Fig. 8: Prinzipdarstellung eines erfindungsgemäßen Ansetzautomaten in der Stellung nach Step sechs
- Fig. 9: Prinzipdarstellung eines erfindungsgemäßen Ansetzautomaten in der Stellung nach Step sieben
- Fig. 10: Prinzipdarstellung eines erfindungsgemäßen Ansetzautomaten in der Stellung nach Step acht

**Fig. 1** ist eine erfindungsgemäße Kabeldrehzange 200 in perspektivischer Ansicht. Die Kabeldrehzange 200 weist ein Drehmodul 210 auf. Mit Hilfe des Drehmoduls 210 kann die Kabeldrehzange 200 um die Drehachse R um ca. 180° gedreht werden. Die Kabeldrehzange weist ferner Pneumatikzylinder und -anschlüsse auf. Für das erfindungsgemäße Verfahren ist es unerheblich, ob die Kabeldrehzange jeweils um ca. 180° vor und zurück dreht oder jeweils um ca. 180° im gleichen Sinn, das heißt sich ständig komplett um sich selbst dreht. Für die Verlegung der für die Versorgung der Pneumatikzylinder erforderlichen Schläuche ist es aber vorteilhaft, wenn die Kabeldrehzange jeweils um ca. 180° vor und zurück dreht. Die erfinderische Kabeldrehzange kann auch mit elektrischen Servoantrieben anstatt der Pneumatikzylinder betrieben werden. Hierfür sind aber Elektrokabel erforderlich, so dass auch für diese Ausführungsform das bezüglich der Drehrichtung Gesagte analog gilt.

Die Kabeldrehzange 200 weist an ihren beiden horizontalen Enden jeweils eine Kabelzange 250a, 250b auf. Diese Kabelzangen sind identisch aufgebaut und beinhalten jeweils eine Kabelführungszange (251 a, 251 b), eine Kabelklemmbacke (252a, 252b) und eine Kabelablenkrolle (253a, 253b).

**Fig. 2** zeigt eine erfindungsgemäße Kabeldrehzange in einer anderen perspektivischen Ansicht. Ein Kabel 300 führt von einer horizontalen Seite über die Kabelführungszange 251 b in die Kabeldrehzange 200. Der elektrische Leiter 300 wird in der Kabeldrehzange 200 weiterhin durch die Kabelklemmbacke 252a, einen sich in einem Füllstück 220 befindlichen Führungskanal 221, die zweite Kabelklemmbacke 252a und die zweite Kabelführungszange 251 a geführt. Die Kabeldrehzange weist neben den Verfahrelementen wie Pneumatikzylindern oder Servomotoren auch Führungsachsen auf, wodurch die Verfahrbewegungen und Hübe geführt mit geringen Toleranzen durchgeführt werden können.

Das erfindungsgemäße Verfahren wird im Folgenden anhand von Prinzipdarstellungen eines erfindungsgemäßen Ansetzautomaten in den Stellungen nach den Steps eins bis acht beschrieben:

**Fig. 3** stellt die Stellung eines erfindungsgemäßen Ansetzautomaten nach Step eins in einer prinzipiellen Darstellung dar. Zunächst wird sichergestellt, dass sich der Kontaktierungsstempel 151 und das Abbiegeblech 160 in der oberen Position befinden. Dies kann beispielsweise durch die Aktivierung der Verfahrbewegung und/oder eine Abfrage über einen Tastschalter oder einen induktiven Näherungsschalter geschehen. Anschließend wird die Kabelführungszange 251 a, die sich an dem positionierungseinrichtungsseitigen Ende der Kabeldrehzange 200 befindet, bis gegen einen in der Positionierungseinrichtung positionierten Stecker 310, verfahren. Danach wird die Kabelklemmbacke 252a, die sich an dem positionierungseinrichtungsseitigen Ende der Kabeldrehzange 200 befindet, bis gegen die Kabelführungszange 251 a, die sich an dem positionierungseinrichtungsseitigen Ende der Kabeldrehzange 200 befindet, mittels eines ersten Hubs H1 verfahren und die Kabelführungsschnute 120 bis gegen die Kabelführungszange 251 b, die sich an dem kabelschneidstationsseitigen Ende der Kabeldrehzange (200) befindet, gefahren. Der Führungskanal 221 des Füllstücks 220 wird geschlossen, so dass sich eine Führung für das Kabel 300 von der Kabelführungsschnute 120 bis zum Stecker 310 ergibt, und das Kabel 300 bis in eine Endposition in dem in der Positionierungseinrichtung positionierten Stecker 310 vorgeschoben wird. Dieser Vorschub kann über einen bekannten Servoantrieb geschehen. Ein Ende des Kabels 300 befindet sich nun in dem vorgesehenen Kontaktraum des Steckers 310 und ist bereit, hier fixiert zu werden.

In **Fig. 4** ist die Stellung des erfindungsgemäßen Ansetzautomaten in der Stellung nach Step zwei dargestellt. Im zweiten Step wird durch das Verfahren des Kontaktierungsstempels 151 entgegen der y-Richtung, das heißt zu dem Kabel 300 hin, bis in eine Endposition bewegt, wobei der elektrischen Kontakt zwischen dem Kabel 300 und dem Stecker 310 hergestellt und fixiert wird. Dazu wird beispielsweise eine metallische Klemme durch den Druck des Kontaktierungstempels 151 um das Ende des Kabels 300 zusammen gebogen. Zum Ende des zweiten Steps liegt damit eine fixierte elektrische Verbindung zwischen einem Ende des Kabels 300 und dem Stecker 310 vor.

In **Fig. 5** ist die Stellung des erfindungsgemäßen Ansetzautomatenin der Stellung nach Step drei dargestellt. In diesem Step erfolgt das Zurückfahren des Kontaktierungsstempels 151 in y-Richtung; die Kabelführungsschnute 120 fährt zurück bis in eine mittlere Position und die Kabelführungszange 251 a, die sich an dem positionierungseinrichtungsseitigen Ende der Kabeldrehzange 200 befindet, öffnet sich. Dabei können die Verfahrbewegungen des Kontaktierungsstempels 151 in y-Richtung und der Kabelführungsschnute 120 bis in eine mittlere Position gleichzeitig erfolgen, wodurch Zykluszeit eingespart wird. Die kabelschneidstationsseitige Kabelablenkrolle 253b verfährt entgegen der y-Richtung und der Führungskanal 221 des Füllstücks 220 öffnet sich, so dass das nun nachgeschobene restliche Kabel 300 nach unten entgegen der y-Richtung ausweichen kann. Dabei wird so viel Kabel 300 nachgeschoben, bis eine definierte Länge des Kabels 300 die Kabelführungsschnute 120 passiert hat. Das Abbiegeblech 160 verfährt entgegen der y-Richtung bis in eine Endstellung, womit sichergestellt ist, dass sich das Kabel 300 aus dem Führungskanal 221 und der positionierungseinheitsseitigen Kabelführungszange 251 a gelöst hat. Die Kabeldrehzange 200 selbst verfährt über einen zweiten Hub H2in Richtung der Kabelschneidstation bis zu ihrer kabelschneidstationsseitigen Endposition.

In **Fig. 6** ist die Stellung des erfindungsgemäßen Ansetzautomaten in der Stellung nach Step vier dargestellt. Step vier beinhaltet das Verfahren des Abbiegeblechs 160 in y-Richtung bis in eine Endstellung, das Schließen der kabelschneidstationsseitigen Kabelklemmbacke 252b, das Verfahren der kabelschneidstationsseitigen Kabelablenkrolle 253b in y-Richtung und das anschließende Verfahren der Kabelführungsschnute 120 entgegen der x-Richtung in eine Endposition. Dabei kann auch in diesem Step Zykluszeit dadurch eingespart werden, indem4 das Verfahren der kabelschneidstationsseitigen Kabelablenkrolle 253b in y-Richtung und das Verfahren der Kabelführungsschnute 120 entgegen der x-Richtung in eine Endposition gleichzeitig erfolgen.

In **Fig 7** ist die Stellung des erfindungsgemäßen Ansetzautomaten in der Stellung nach Step fünf dargestellt. In Step fünf wird das Kabel 300 in der Kabelschneidstation auf Länge abgeschnitten. Anschließend fährt die positioniereinrichtungsseitige Kabelführungszange 251 a zurück in Richtung der Drehachse R der Kabeldrehzange 200. Nun ist das Drehen der Kabeldrehzange um ca. 180° um die Drehachse möglich. Dabei können das Zurückfahren der Kabelführungszange 251 a in Richtung der Drehachse R und das Drehen der Kabeldrehzange 200 mit dem elektrischen Leiter 300 um 180° um die Drehachse R gleichzeitig durchgeführt werden, wodurch erneut Zykluszeit eingespart wird. Bei dem Drehen nimmt die Kabeldrehzange 200 das Kabel, das in der vor der Drehung kabelschneidstationsseitigen Kabelführungszange 251 b und Kabelklemmbacke 252b gehalten ist, mit. Durch die Drehung wird aus der kabelschneidstationsseitigen Kabelzange 250b die positionierungseinrichtungsseitige Kabelzange 250a und umgekehrt.

In **Fig. 8** ist die Stellung des erfindungsgemäßen Ansetzautomaten in der Stellung nach Step sechs dargestellt. Die Positionierungseinheit kann nun horizontal in einer im Wesentlichen senkrechten Richtung zu der Zuführungsrichtung des Kabels 300 verfahren, wodurch beispielsweise ein weiterer Stecker 310 vor die positionierungseinrichtungsseitige Kabelzange 250b verfahren wird. Das zweite Ende des Kabels 300, dessen erstes Ende bereits in einem ersten Stecker 310 kontaktiert und fixiert ist, kann so in einen zweiten Stecker 310 kontaktiert und fixiert werden. Auf diese Art kann beispielsweise ein Kabel 300 einer bestimmten Länge mit Steckern 310 an seinen beiden Enden vollautomatisch konfektioniert werden. Dazu fährt nun die positionierungseinrichtungsseitige Kabelführungszange 251 b mit einem dritten Hub H3 in x-Richtung bis gegen den in der Positionierungseinrichtung positionierten, beispielsweise zweiten Stecker 310.

In **Fig. 9** ist die Stellung des erfindungsgemäßen Ansetzautomaten in der Stellung nach Step sieben dargestellt. Im Step 7 fährt zunächst die positionierungseinrichtungsseitige Klemmbacke 252b mit dem in dieser Klemmbacke 252b geklemmten Kabel 300 in das in der Positionierungseinrichtung positionierte bewegliche elektrische Bauteil, beispielsweise einen zweiten Stecker 310 ein und durch das erneute Verfahren des Kontaktierungsstempels 151 entgegen der y-Richtung bis in eine Endposition wird der elektrischen Kontakt zwischen dem Kabel 300 und dem Stecker 310 hergestellt und fixiert. Analog zu Step zwei wird dazu beispielsweise eine metallische Klemme durch den Druck des Kontaktierungstempels 151 um das Ende des Kabels 300 zusammengebogen. Zum Ende des siebten Steps liegt damit eine fixierte elektrische Verbindung zwischen beiden Enden des Kabels 300 und einem Stecker oder zwei Steckern vor.

In **Fig. 10** ist die Stellung des erfindungsgemäßen Ansetzautomaten in der Stellung nach Step acht dargestellt. Im letzten Step acht öffnet die positionierungseinrichtungsseitige Kabelführungszange 251 b und die positionierungseinrichtungsseitigen Klemmbacke 252b, die positionierungseinrichtungsseitige Kabelführungszange 251 b und die positionierungseinrichtungsseitige Klemmbacke 252b fahren entgegen der x-Richtung den Weg des zweiten Hubs H2 zurück, das Abbiegeblech 160 fährt erneut entgegen der y-Richtung bis in eine Endstellung und der Kontaktierungsstempel 151 fährt in y-Richtung zurück in seine Endstellung. Das Kabel 300 ist damit von der Kabeldrehzange 200 gelöst und mit dem Stecker oder den Steckern verbunden. Der oder die Stecker 310 befinden sich noch in der Positionierungseinheit und können in einem neuen Zyklus von Step eins bis Step acht mit einem weiteren Kabel 300 konfektioniert werden oder beispielsweise durch eine weitere horizontale Verfahrbewegung in einer im Wesentlichen senkrechten Richtung zur Zuführungsrichtung des Kabels 300 die Ansetzvorrichtung 100 verlassen. Anschließend können durch Wiederholung der Steps eins bis acht weitere Kabel 300 oder Kabelbäume konfektioniert werden.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

### Bezugszeichenliste:

- 120: Kabelführungsschnute
- 151: Kontaktierungsstempel
- 160: Abbiegeblech
- 200: Kabeldrehzange
- 210: Drehmodul
- 220: Füllstück
- 221: Führungskanal
- 250a, 250b: Kabelzange
- 251a, 251b: Kabelführungszange
- 252a, 252b: Kabelklemmbacke
- 253a, 253b: Kabelablenkrolle
- 300: elektrischer Leiter, Kabel
- 310: bewegliches elektrisches Bauteil, Stecker
- H1: Hub 1
- H2: Hub 2
- H3: Hub 3
- R: Drehachse

## Patentansprüche

1. Kabeldrehzange (200) zum Takten eines elektrischen Leiters (300) durch einen Ansetzautomaten, wobei der elektrische Leiter (300) in dem Ansetzautomaten der Kabeldrehzange (200) zugeführt wird, der Ansetzautomat eine Positionierungseinrichtung für ein bewegliches elektrisches Bauteil (310) und eine Kabelschneidstation aufweist, wobei die Kabeldrehzange (200) in Zuführungsrichtung des elektrischen Leiters (300) gesehen zwischen der Positionierungseinrichtung und der Kabelschneidstation angeordnet ist, wobei die Kabeldrehzange (200) um ca. 180° um eine Achse im Wesentlichen senkrecht zur Zuführungsrichtung des elektrischen Leiters (300) drehbar gelagert ist und an ihren beiden in Zuführungsrichtung des elektrischen Leiters (300) gesehenen Enden jeweils eine Kabelzange (250a, 250b) aufweist
**dadurch gekennzeichnet,**
**dass** jede der beiden Kabelzangen (250a, 250b) eine Kabelführungszange (251 a, 251 b), eine Kabelklemmbacke (252a, 252b) und eine Kabelablenkrolle (253a, 253b) aufweist, wobei die Kabeldrehzange (200) ein Füllstück (220) aufweist, wobei das Füllstück (220) zwischen den Kabelzangen (250a, 250b) angeordnet ist und einen öffnenbaren Führungskanal (221) aufweist.

2. Kabeldrehzange (200) nach Anspruch 1,
**dadurch gekennzeichnet,**
**dass** die beiden Kabelzangen (250a, 250b) an den beiden Enden der Kabeldrehzange (200) im Wesentlichen identisch ausgeführt sind.

3. Kabeldrehzange (200) nach einem der vorherigen Ansprüche,
**dadurch gekennzeichnet,**
**dass** die Kabeldrehzange (200) ein Drehmodul (210) aufweist, mit dessen Hilfe die Kabeldrehzange (200) um mindestens 180° um die eigene Achse (R) drehbar ist.

4. Ansetzautomat,
**dadurch gekennzeichnet,**
**dass** der Ansetzautomat eine Kabeldrehzange (200) nach einem der vorherigen Ansprüche aufweist.

5. Ansetzautomat nach Anspruch 4,
**dadurch gekennzeichnet,**
**dass** der Ansetzautomat weiterhin eine Kabelführungsschnute (120), eine Drehmodulbefestigung, eine Positionierungseinrichtung für ein bewegliches elektrisches Bauteil (310), einen in zu der Zuführungsrichtung des elektrischen Leiters (300) gesehenen im Wesentlichen vertikalen Richtung zwischen einer oberen und einer unteren Position bewegbaren Kontaktierungsstempel (151) aufweist.

6. Ansetzautomat nach einem der Ansprüche 4-5,
**dadurch gekennzeichnet,**
**dass** der Ansetzautomat ein in zu der Zuführungsrichtung des elektrischen Leiters (300) gesehenen im Wesentlichen vertikalen Richtung zwischen einer oberen und einer unteren Position bewegbares Abbiegeblech (160) aufweist.

7. Ansetzautomat nach einem der Ansprüche 4-6,
**dadurch gekennzeichnet,**
**dass** der Ansetzautomat eine Kabelschneidstation aufweist.

8. Verfahren für Zuführung eines elektrischen Leiters (300) zu einem in einer Positioniereinrichtung positionierten beweglichen elektrischen Bauteil (310) mittels des Ansetzautomaten nach einem der Ansprüche 4-7,
**gekennzeichnet durch die Schritte**
1. Step 1:
• Sicherstellung, dass sich der Kontaktierungsstempel (151) und das Abbiegeblech (160) in der oberen Position befindet;
• Verfahren der Kabelführungszange (251 a, 251 b), die sich an dem positionierungseinrichtungsseitigen Ende der Kabeldrehzange (200) befindet, bis gegen das in der Positionierungseinrichtung positionierte bewegliche elektrische Bauteil (310);
• Verfahren der Kabelklemmbacke (252a, 252b), die sich an dem positionierungseinrichtungsseitigen Ende der Kabeldrehzange (200) befindet, bis gegen die Kabelführungszange (251 a, 251 b), die sich an dem positionierungseinrichtungsseitigen Ende der Kabeldrehzange (200) befindet;
• Verfahren der Kabelführungsschnute (120) bis gegen die Kabelführungszange (251 a, 251 b), die sich an dem kabelschneidstationsseitigen Ende der Kabeldrehzange (200) befindet;
• Schließen des Führungskanals (221) des Füllstücks (220);
• Vorschieben des elektrischen Leiters (300) bis in eine Endposition in dem in der Positionierungseinrichtung positionierten beweglichen elektrischen Bauteil (310);
2. Step 2:
• Verfahren des Kontaktierungsstempels (151) entgegen der y-Richtung bis in eine Endposition, dabei Fixierung des elektrischen Kontakts zwischen dem elektrischen Leiter (300) und dem beweglichen elektrischen Bauteil (310);
3. Step 3:
• Zurückfahren des Kontaktierungsstempels (151) in y-Richtung;
• Verfahren der Kabelführungsschnute (120) bis in eine mittlere Position;
• Öffnen der Kabelführungszange (251 a, 251 b), die sich an dem positionierungseinrichtungsseitigen Ende der Kabeldrehzange (200) befindet;
• Verfahren der kabelschneidstationsseitigen Kabelablenkrolle (253a, 253b) entgegen der y-Richtung;
• Öffnen des Führungskanals (221) des Füllstücks (220);
• Nachschieben des restlichen elektrischen Leiters (300), bis eine definierte Länge des elektrischen Leiters (300) die Kabelführungsschnute (120) passiert hat;
• Verfahren des Abbiegeblechs (160) entgegen der y-Richtung bis in eine Endstellung;
• Verfahren der Kabeldrehzange (200) in Richtung der Kabelschneidstation bis zu ihrer kabelschneidstationsseitigen Endposition;
4. Step 4:
• Verfahren des Abbiegeblechs (160) in y-Richtung bis in eine Endstellung,
• Schließen der kabelschneidstationsseitigen Kabelklemmbacke (252a, 252b);
• Verfahren der kabelschneidstationsseitigen Kabelablenkrolle (253a, 253b) in y-Richtung;
• Verfahren der Kabelführungsschnute (120) entgegen der x-Richtung in eine Endposition;
5. Step 5:
• Abschneiden des elektrischen Leiters (300) in der Kabelschneidstation;
• Zurückfahren der positionierungseinrichtungsseitigen Kabelführungszange (251 a, 251 b) in Richtung der Drehachse (R);
• Drehen der Kabeldrehzange (200) mit dem elektrischen Leiter (300) um ca. 180° um die Drehachse (R);
6. Step 6:
• Verfahren der positionierungseinrichtungsseitigen Kabelführungszange (251 a, 251 b) in x-Richtung bis gegen das in der Positionierungseinrichtung positionierte bewegliche elektrische Bauteil (310);
7. Step 7:
• Einfahren der positionierungseinrichtungsseitigen Klemmbacke (252a, 252b) und des in dieser Klemmbacke (252a, 252b) geklemmten elektrischen Leiters (300) in das in der Positionierungseinrichtung positionierte bewegliche elektrische Bauteil (310);
• Verfahren des Kontaktierungsstempels (151) entgegen der y-Richtung bis in eine Endposition, dabei Herstellung und Fixierung des elektrischen Kontakts zwischen dem elektrischen Leiter (300) und dem beweglichen elektrischen Bauteil (310);
8. Step 8:
• Öffnen der positionierungseinrichtungsseitigen Kabelführungszange (251 a, 251 b) und der positionierungseinrichtungsseitigen Klemmbacke (252a, 252b);
• Zurückfahren der positionierungseinrichtungsseitigen Kabelführungszange (251 a, 251 b) und der positionierungseinrichtungsseitigen Klemmbacke (252a, 252b) entgegen der x-Richtung;
• Verfahren des Abbiegeblechs (160) entgegen der y-Richtung bis in eine Endstellung;
• Zurückfahren des Kontaktierungsstempels (151) in y-Richtung

9. Verfahren nach Anspruch 8,
**dadurch gekennzeichnet,**
**dass** im Step 3 das Zurückfahren des Kontaktierungsstempels (151) in y-Richtung und das Verfahren der Kabelführungsschnute (120) bis in eine mittlere Position gleichzeitig erfolgt.

10. Verfahren nach Anspruch 8 oder 9,
**dadurch gekennzeichnet,**
**dass** im Step 4 das Verfahren der kabelschneidstationsseitigen Kabelablenkrolle (253a, 253b) in y-Richtung und das Verfahren der Kabelführungsschnute (120) entgegen der x-Richtung in eine Endposition gleichzeitig erfolgt.

11. Verfahren nach einem der Ansprüche 8-10,
**dadurch gekennzeichnet,**
**dass** im Step 5 das Zurückfahren der Kabelführungszange (251 a, 251 b) in Richtung der Drehachse (R) und das Drehen der Kabeldrehzange (200) mit dem elektrischen Leiter (300) um 180° um die Drehachse (R) gleichzeitig durchgeführt wird.

## Claims

1. A rotary wire gripper (200) for intermittently feeding an electric conductor (300) through an automatic terminating device, whereby the electric conductor (300) is fed to the rotary wire gripper (200) in the automatic terminating device, the automatic terminating device has a positioning mechanism for a movable electric component (310) and a wire-cutting station, whereby the rotary wire gripper (200) is arranged between the positioning mechanism and the wire-cutting station, as seen in the feed direction of the electric conductor (300), whereby the rotary wire gripper (200) is rotatably supported at an angle of about 180° around an axis essentially perpendicular to the feed direction of the electric conductor (300), and the rotary wire gripper (200) has a wire gripper (250a, 250b) at each of its two ends, as seen in the feed direction of the electric conductor (300),
**characterized in that**
each of the two wire grippers (250a, 250b) has a wire guide gripper (251 a, 251 b), a wire clamping jaw (252a, 252b) and a wire deflection roller (253a, 253b), whereby the rotary wire gripper (200) has a filler piece (220), whereby the filler piece (220) is arranged between the wire grippers (250a, 250b) and a guide channel (221) that can be opened.

2. The rotary wire gripper (200) according to claim 1,
**characterized in that**
the two wire grippers (250a, 250b) are configured so as to be essentially identical at both ends of the rotary wire gripper (200).

3. The rotary wire gripper (200) according to one of the preceding claims,
**characterized in that**
the rotary wire gripper (200) has a rotary module (210) by means of which the rotary wire gripper (200) can be rotated around its own axis (R) by at least 180°.

4. An automatic terminating device,
**characterized in that**
the automatic terminating device has a rotary wire gripper (200) according to one of the preceding claims.

5. The automatic terminating device according to claim 4,
**characterized in that**
the automatic terminating device also has a wire guide tip (120), a rotary module fastener, a positioning mechanism for a moveable electric component (310), and a contacting punch (151) that can be moved between an upper and a lower position in an essentially vertical direction, as seen in the feed direction of the electric conductor (300).

6. The automatic terminating device according to one of claims 4 to 5,
**characterized in that**
the automatic terminating device has a deflection plate (160) that can be moved between an upper and a lower position in an essentially vertical direction, as seen in the feed direction of the electric conductor (300).

7. An automatic terminating device according to one of claims 4 to 6,
**characterized in that**
the automatic terminating device has a wire-cutting station.

8. A method for feeding an electric conductor (300) to a movable electric component (310) that is positioned in a positioning mechanism by means of the automatic terminating device according to one of claims 4 to 7,
**characterized by the following steps:**
1. Step 1:
• it is ensured that the contacting punch (151) and the deflection plate (160) are in the upper position;
• the wire guide gripper (251 a, 251 b) that is situated at the end of the rotary wire gripper (200) facing the positioning mechanism is moved until it is against the movable electric component (310) that is positioned in the positioning mechanism;
• the wire clamping jaw (252a, 252b) that is situated at the end of the rotary wire gripper (200) facing the positioning mechanism is moved until it is against the wire guide gripper (251 a, 251 b) that is situated at the end of the rotary wire gripper (200) facing the positioning mechanism;
• the wire guide tip (120) is moved until it is against the wire guide gripper (251 a, 251 b) that is situated at the end of the rotary wire gripper (200) facing the wire-cutting station;
• the guide channel (221) of the filler piece (220) is closed;
• the electric conductor (300) is advanced until it is in an end position in the movable electric component (310) that is positioned in a positioning mechanism;
2. Step 2:
• the contacting punch (151) is moved counter to the y-direction until it is in an end position, thereby securing the electric contact between the electric conductor (300) and the movable electric component (310);
3. Step 3:
• the contacting punch (151) is returned in the y-direction;
• the wire guide tip (120) is moved until it is in a middle position;
• the wire guide gripper (251 a, 251 b) that is situated at the end of the rotary wire gripper (200) facing the positioning mechanism is opened;
• the wire deflection roller (253a, 253b) facing the wire-cutting station is moved counter to the y-direction;
• the guide channel (221) of the filler piece (220) is opened;
• the remaining electric conductor (300) is pushed in until a defined length of the electric conductor (300) has passed the wire guide tip (120);
• the deflection plate (160) is moved counter to the y-direction until it is in an end position;
• the rotary wire gripper (200) is moved in the direction of the wire-cutting station up to its end position facing the wire-cutting station;
4. Step 4:
• the deflection plate (160) is moved in the y-direction until it is in an end position;
• the wire clamping jaw (252a, 252b) facing the wire-cutting station is closed;
• the wire deflection roller (253a, 253b) is moved in the y-direction;
• the wire guide tip (120) is moved counter to the x-direction into an end position;
5. Step 5:
• the electric conductor (300) is cut off in the wire-cutting station;
• the wire guide gripper (251 a, 251 b) facing the positioning mechanism is returned in the direction of the axis of rotation (R);
• the rotary wire gripper (200) with the electric conductor (300) is rotated around the axis of rotation (R) by about 180°;
6. Step 6:
• the wire guide gripper (251 a, 251 b) facing the positioning mechanism is moved in the x-direction until it is against the movable electric component (310) that is positioned in the positioning mechanism;
7. Step 7:
• the clamping jaw (252a, 252b) facing the positioning mechanism and the electric conductor (300) that is clamped in this wire clamping jaw (252a, 252b) are retracted into the movable electric component (310) that is positioned in the positioning mechanism;
• the contacting punch (151) is moved counter to the y-direction until it is in an end position, thereby establishing and securing the electric contact between the electric conductor (300) and the movable electric component (310);
8. Step 8:
• the wire guide gripper (251 a, 251 b) facing the positioning mechanism and the wire clamping jaw (252a, 252b) facing the positioning mechanism are opened;
• the wire guide gripper (251 a, 251 b) facing the positioning mechanism and the wire clamping jaw (252a, 252b) facing the positioning mechanism are returned counter to the x-direction;
• the deflection plate (160) is moved counter to the y-direction until it is in an end position;
• the contacting punch (151) is returned in the y-direction.

9. The method according to claim 8,
**characterized in that**
in Step 3, the returning of the contacting punch (151) in the y-direction and the moving of the wire guide tip (120) until it is in a middle position take place simultaneously.

10. The method according to claim 8 or 9,
**characterized in that**
in Step 4, the moving of the wire deflection roller (253a, 253b) facing the wire-cutting station in the y-direction and the moving of the wire guide tip (120) counter to the x-direction into an end position take place simultaneously.

11. The method according to one of claims 8 to 10,
**characterized in that**
in Step 5, the returning of the wire guide gripper (251 a, 251 b) in the direction of the axis of rotation (R) and the rotating of the rotary wire gripper (200), along with the electric conductor (300), around the axis of rotation (R) by about 180° take place simultaneously.

## Revendications

1. Pince rotative pour câble (200) pour cadencer un conducteur électrique (300) par un automate de rattache, le conducteur électrique (300) étant amené à la pince rotative pour câble (200) dans l'automate de rattache, l'automate de rattache comportant un dispositif de positionnement pour un composant électrique mobile (310) et une station de coupe de câble, la pince rotative pour câble (200) étant située, vue dans le sens d'amenée du conducteur électrique (300), entre le dispositif de positionnement et la station de coupe de câble, la pince rotative pour câble (200) étant logée rotative sur environ 180° autour d'un axe essentiellement perpendiculaire à la direction d'amenée du conducteur électrique (300) et présentent respectivement une pince pour câble (250a, 250b) en ses deux extrémités vues dans le sens d'amenée du conducteur électrique (300), **caractérisée en ce que** chacune des deux pinces pour câble (250a, 250b) comporte une pince de guidage de câble (251 a, 251 b), une mâchoire serre-câble (252a, 252b) et une poulie de renvoi de câble (253a, 253b), la pince rotative pour câble (200) comportant une pièce de remplissage (220), la pièce de remplissage (220) étant située entre les pinces pour câble (250a, 250b) et présentant un canal de guidage ouvrable (221).

2. Pince rotative pour câble (200) selon la revendication 1, **caractérisée en ce que** les deux pinces pour câble (250a, 250b) sont réalisées de manière sensiblement identique aux deux extrémités de la pince rotative pour câble (200).

3. Pince rotative pour câble (200) selon l'une des revendications précédentes, **caractérisée en ce que** la pince rotative pour câble (200) comporte un module rotatif (210) à l'aide duquel la pince rotative pour câble (200) peut tourner d'au moins 180° sur son propre axe (R).

4. Automate de rattache, **caractérisé en ce que** l'automate de rattache comporte une pince rotative pour câble (200) selon l'une des revendications précédentes.

5. Automate de rattache selon la revendication 4, **caractérisé en ce que** l'automate de rattache comporte en outre un bec de guidage de câble (120), une fixation de module rotatif, un dispositif de positionnement pour un composant électrique mobile (310), un poinçon de contact (151) mobile entre une position supérieure et une position inférieure dans un sens sensiblement vertical vu dans le sens d'amenée du conducteur électrique (300).

6. Automate de rattache selon l'une des revendications 4 à 5, **caractérisé en ce que** l'automate de rattache comporte une tôle adaptatrice (160) mobile entre une position supérieure et une position inférieure dans un sens sensiblement vertical vu dans le sens d'amenée du conducteur électrique (300).

7. Automate de rattache selon l'une des revendications 4 à 6, **caractérisé en ce que** l'automate de rattache comporte une station de coupe de câble.

8. Procédé pour amener un conducteur électrique (300), au moyen de l'automate de rattache selon l'une des revendications 4 à 7, à un composant électrique mobile (310) positionné dans un dispositif de positionnement, **caractérisé par** les étapes suivantes :
1. étape 1 :
• garantie que le poinçon de contact (151) et la tôle adaptatrice (160) se trouvent en position supérieure ;
• déplacement de la pince de guidage de câble (251 a, 251 b) qui se trouve à l'extrémité de la pince rotative pour câble (200) située du côté du dispositif de positionnement jusqu'à ce qu'elle se trouve contre le composant électrique mobile (310) positionné dans le dispositif de positionnement ;
• déplacement de la mâchoire serre-câble (252a, 252b) qui se trouve à l'extrémité de la pince rotative pour câble (200) située du côté du dispositif de positionnement jusqu'à ce qu'elle se trouve contre la pince de guidage de câble (251 a, 251 b) qui se trouve à l'extrémité de la pince rotative pour câble (200) située du côté du dispositif de positionnement ;
• déplacement du bec de guidage de câble (120) jusqu'à ce qu'il se trouve contre la pince de guidage de câble (251 a, 251 b) qui se trouve à l'extrémité de la pince rotative pour câble (200) située du côté de la station de coupe de câble ;
• fermeture du canal de guidage (221) de la pièce de remplissage (220) ;
• enfoncement du conducteur électrique (300) jusqu'à une position finale dans le composant électrique mobile (310) positionné dans le dispositif de positionnement ;
2. étape 2 :
• déplacement du poinçon de contact (151) à l'encontre de la direction y jusque dans une position finale avec fixation du contact électrique entre le conducteur électrique (300) et le composant électrique mobile (310) ;
3. étape 3 :
• retour du poinçon de contact (151) dans la direction y ;
• déplacement du bec de guidage de câble (120) jusque dans une position moyenne ;
• ouverture de la pince de guidage de câble (251 a, 251 b) qui se trouve à l'extrémité de la pince rotative pour câble (200) située du côté du dispositif de positionnement ;
• déplacement de la poulie de renvoi de câble (253a, 253b) située du côté de la station de coupe de câble à l'encontre de la direction y ;
• ouverture du canal de guidage (221) de la pièce de remplissage (220) ;
• enfoncement du reste du conducteur électrique (300) jusqu'à ce qu'une longueur définie du conducteur électrique (300) ait traversé le bec de guidage de câble (120) ;
• déplacement de la tôle adaptatrice (160) à l'encontre de la direction y jusque dans une position finale ;
• déplacement de la pince rotative pour câble (200) en direction de la station de coupe de câble jusque dans sa position finale du côté de la station de coupe de câble ;
4. étape 4 :
• déplacement de la tôle adaptatrice (160) en direction y jusque dans une position finale ;
• fermeture de la mâchoire serre-câble (252a, 252b) située du côté de la station de coupe de câble ;
• déplacement dans la direction y de la poulie de renvoi de câble (253a, 253b) située du côté de la station de coupe de câble ;
• déplacement du bec de guidage de câble (120) vers une position finale à l'encontre de la direction x ;
5. étape 5 :
• coupure du conducteur électrique (300) dans la station de coupe de câble ;
• retour de la pince de guidage de câble (251 a, 251 b) située du côté du dispositif de positionnement en direction de l'axe de rotation (R) ;
• rotation de la pince rotative pour câble (200) avec le conducteur électrique (300) d'environ 180° autour de l'axe de rotation (R) ;
6. étape 6 :
• déplacement de la pince de guidage de câble (251a, 251b) située du côté du dispositif de positionnement dans la direction x jusqu'à ce qu'elle se trouve contre le composant électrique mobile (310) positionné dans le dispositif de positionnement ;
7. étape 7 :
• rentrée de la mâchoire de serrage (252a, 252b) située du côté du dispositif de positionnement et du conducteur électrique (300) serré dans cette mâchoire de serrage (252a, 252b) dans le composant électrique mobile (310) positionné dans le dispositif de positionnement ;
• déplacement du poinçon de contact (151) à l'encontre de la direction y jusque dans une position finale avec réalisation et fixation du contact électrique entre le conducteur électrique (300) et le composant électrique mobile (310) ;
8. étape 8 :
• ouverture de la pince de guidage de câble (251 a, 251 b) située du côté du dispositif de positionnement et de la mâchoire de serrage (252a, 252b) située du côté du dispositif de positionnement ;
• retour de la pince la pince de guidage de câble (251 a, 251 b) située du côté du dispositif de positionnement et de la mâchoire de serrage (252a, 252b) située du côté du dispositif de positionnement à l'encontre de la direction x;
• déplacement de la tôle adaptatrice (160) à l'encontre de la direction y jusque dans une position finale ;
• retour du poinçon de contact (151) dans la direction y.

9. Procédé selon la revendication 8, **caractérisé en ce que**, à l'étape 3, le retour du poinçon de contact (151) dans la direction y et le déplacement du bec de guidage de câble (120) jusque dans une position moyenne ont lieu en même temps.

10. Procédé selon la revendication 8 ou 9, **caractérisé en ce que**, à l'étape 4, le déplacement dans la direction y de la poulie de renvoi de câble (253a, 253b) située du côté de la station de coupe de câble et le déplacement du bec de guidage de câble (120) vers une position finale à l'encontre de la direction x ont lieu en même temps.

11. Procédé selon l'une des revendications 8 à 10, **caractérisé en ce que**, à l'étape 5, le retour de la pince de guidage de câble (251 a, 251 b) en direction de l'axe de rotation (R) et la rotation de la pince rotative pour câble (200) avec le conducteur électrique (300) de 180° autour de l'axe de rotation (R) ont lieu en même temps.
